# EUROPÄISCHE PATENTSCHRIFT

(11) **EP 3 581 505 B1**
(45) Veröffentlichungstag und Bekanntmachung des Hinweises auf die Patenterteilung: **20.01.2021**
(21) Anmeldenummer: 19168500.7
(22) Anmeldetag: 10.04.2019
(51) Int. Cl.: B65B 31/02, B65B 51/14, B65B 9/04, B29C 65/00, B65B 47/00, B65B 61/06

(54) **FÜLLSTANDSUNABHÄNGIGES BEGASEN**
GASSING INDEPENDENT FROM FILL-LEVEL
GAZÉIFICATION INDÉPENDANTE DU NIVEAU DE REMPLISSAGE

(30) Priorität: 14.06.2018 DE 102018114263
(43) Veröffentlichungstag der Anmeldung: 18.12.2019
(73) Patentinhaber: MULTIVAC Sepp Haggenmüller SE & Co. KG, 87787 Wolfertschwenden (DE)
(72) Erfinder: RÄDLER, Michael, 87439 Kempten (DE); FELCH, Florian, 87471 Durach (DE); STÖTZNER, Alexander, 87437 Kempten (DE)
(74) Vertreter: Grünecker Patent- und Rechtsanwälte PartG mbB

(56) Entgegenhaltungen:
- WO-A1-2014/056806
- WO-A1-2014/180823
- DE-T2- 69 917 940

## Beschreibung

Die Erfindung bezieht sich auf ein Verfahren zum Herstellen von Verpackungen mit einer zueinander zumindest im Wesentlichen ähnlichen Packungsoptik gemäß dem Anspruch 1.

Der vorliegenden Erfindung liegt das im Folgenden im Zusammenhang mit Figur 1 beschriebene Problem zugrunde.

Figur 1 zeigt eine zum Begasen von evakuierten Verpackungen ausgebildete Siegelstation 3', die beispielsweise als Teil einer Tiefziehverpackungsmaschine vorliegt. Beim Begasen der innerhalb der Siegelstation positionierten Verpackungen kommt es, wenn verschiedene Produktfüllstände innerhalb der jeweiligen Verpackungen vorliegen, zu optisch ungleich hergestellten einzelnen Verpackungen.

Gemäß Figur 1 wird bei mehrspurigen und/oder mehrreihigen Formaten ein Gesamtverpackungsvolumen P' (Im Folgenden auch: Packungsvolumen P') begast, welches sich aus der Summe eines Teilvolumens V1', das von den jeweiligen Verpackungsmulden 14' abzüglich der vorliegenden Produktinhalte 22' gebildet wird, sowie eines Teilvolumens V2', das oberhalb der jeweiligen Verpackungsmulden 14' vorliegt und von der Oberfolie 10' eingeschlossen wird, zusammensetzt.

Das Gesamtverpackungsvolumen P' ist insgesamt größer ausgebildet als die Gesamtheit der jeweils einzelnen von den letztendlich hergestellten Verpackungen eingeschlossenen Volumina. Das in Figur 1 gezeigte Gesamtverpackungsvolumen P' dient zur Gasverteilung zwischen den Verpackungen. Hierdurch ergibt sich nämlich ein gewisser Spalt S' zwischen dem Unter- und dem Oberfolienmaterial, über welchen sich das zugeführte Gas in alle innerhalb der Siegelstation positionierten Verpackungen verteilen kann. Beim Nachverdichten des Gesamtverpackungsvolumens, also wenn die Oberfolie 10' nach für den Siegelvorgang nach unten gedrückt wird, kommt es allerdings aus den folgenden Gründen zu optisch ungleich hergestellten Verpackungen.

Gemäß Figur 1 werden die innerhalb der Siegelstation 3' positionierten Verpackungen herkömmlicherweise auf einen Begasungssolldruck begast. Für einen Siegelvorgang zum luftdichten Verschließen der jeweiligen Verpackungen wird im Anschluss an den Begasungsvorgang das Oberfolienmaterial in Richtung des Unterfolienmaterials gedrückt. Dies hat zur Folge, dass die im Teilvolumen V2' mit Begasungssolldruck enthaltene Gasmenge in das Teilvolumen V1' gepresst wird, sodass der Druck über den Begasungssolldruck im Teilvolumen V1' ansteigt.

Außerdem kann es vorkommen, dass aufgrund einer schnellen Abwärtsbewegung des Oberfolienmaterials kein Gasausgleich mehr zwischen den einzelnen innerhalb der Siegelstation positionierten Verpackungen stattfinden kann.

Es stellen sich dann unterschiedliche, den Begasungssolldruck übersteigende Druckniveaus innerhalb der einzelnen Verpackungen ein, sodass die Verpackungsoptik der jeweiligen Verpackungen nicht gleichmäßig ausfällt.

Für den Fall, dass eine Verpackung einen hohen Füllstand (im Folgenden auch: Füllgrad) aufweist, stellt sich in der Verpackung ein Druck ein, der deutlich über dem Begasungssolldruck liegt. Nach dem Belüften des Siegelwerkzeugs auf Atmosphärendruck wirkt eine solche Packung dann aufgeblasen, wenn der eingangs im Gesamtverpackungsvolumen erzeugte Begasungssolldruck annähernd dem Atmosphärendruck entspricht.

Für den Fall, dass eine Verpackung einen niedrigen Füllgrad aufweist oder ggf. als Leerverpackung vorliegt, unterscheidet sich der Druck vor dem Siegeln kaum von dem Druck, der sich beim Siegeln in der Verpackung einstellt, da der Druckanstieg im Teilvolumen V1' durch das Niederdrücken des Oberfolienmaterials verhältnismäßig gering ausfällt. Dies hat zur Folge, dass die Verpackung nach dem Belüften eher eingedrückt wirkt, wenn eingangs auf einen Begasungssolldruck deutlich unterhalb des Atmosphärendrucks begast wurde, damit beim Vorliegen von Verpackungen mit sollwertigem Produktinhalt deren Packungsoptik normal aussieht.

Bisher wurde versucht, der oben beschriebenen Problematik mit einem voreingestellten Begasungsoffsetdruck entgegenzuwirken.

Die Anwendung eines Begasungsoffsetdrucks setzt jedoch die Kenntnis des Füllgrads der jeweiligen zu verschließenden Verpackungen voraus, wobei angenommen wird, dass die Produktlinie über die jeweiligen Verpackungen einen konstanten Füllgrad aufweist. Es wird demnach immer dann problematisch, wenn die jeweiligen Verpackungen keinen einheitlichen Füllgrad aufweisen. Trotz des Einsatzes eines Begasungsoffsetdrucks ergeben sich dann aufgrund variierender Füllstände fertige Verpackungen mit unterschiedlichem Erscheinungsbild.

Bei dieser Herangehensweise musste der Begasungsoffsetdruck bisher manuell berechnet und an der Verpackungsmaschine als Rechenparameter eingegeben werden, sodass seine Anwendung eher speziell geschultem Bedienpersonal vorbehalten bleibt.

WO 2014/056 806 A1 offenbart eine Siegelstation, die an einer Verpackungsmaschine zur Herstellung von versiegelten Verpackungen mit einer modifizierten Atmosphäre (MAP) einsetzbar ist.

Aufgabe der Erfindung ist es, ein Verfahren zur Herstellung von Verpackungen mit einer zueinander zumindest im Wesentlichen ähnlichen Packungsoptik herzustellen. Dies soll selbst dann möglich sein, wenn die jeweiligen Verpackungen variierende Füllgrade aufweisen, d.h. voluminös ungleichmäßig befüllt sind.

Diese Aufgabe wird gelöst mittels eines Verfahrens gemäß dem Anspruch 1.

Verbesserte Weiterbildungen der Erfindung sind Gegenstand der jeweiligen Unteransprüche.

Die Erfindung bezieht sich auf ein Verfahren zum Betreiben einer Siegelstation einer Verpackungsmaschine, insbesondere einer Tiefziehverpackungsmaschine. Das Verfahren ist dazu konfiguriert, Verpackungen mit einer zueinander zumindest im Wesentlichen ähnlichen Packungsoptik bei ggf. variierenden Füllgraden herzustellen. Das erfindungsgemäße Verfahren umfasst die folgenden Schritte:
- Befüllen eines zwischen einem unteren und einem oberen Verpackungsmaterial eingeschlossenen Packungsvolumens mindestens einer innerhalb der Siegelstation positionierten Verpackung mit einem zur Schaffung einer gewünschten Atmosphäre bestimmten Gas auf einen für eine fertige Verpackung vorbestimmten Begasungssolldruck,
- Ablassen einer Teilmenge des in das Packungsvolumen eingeführten Gases aus dem Packungsvolumen über eine daran angeschlossene Leitung in ein damit verbundenes Auffangvolumen unter Beibehaltung des durch das vorangehende Befüllen erzeugten Packungsvolumens, sodass sich innerhalb des Packungsvolumens für die verbleibende Restmenge des eingefüllten Gases ein relativ zum Begasungssolldruck reduzierter Druck einstellt,
wobei die abgelassene Teilmenge des Gases im Wesentlichen der Masse des innerhalb eines imaginären Teilvolumens des Packungsvolumens aufgenommenen Gases entspricht, welches imaginäre Teilvolumen von einer imaginären, das Packungsvolumen druckquerenden, mindestens einen Teil eines Randes des unteren Verpackungsmaterials einnehmenden Ebene und dem oberen Verpackungsmaterial eingeschlossen wird, und
- Reduzieren des bis dahin aufrechterhaltenen Packungsvolumens um das imaginäre Teilvolumen, indem das obere Verpackungsmaterial in eine im Wesentlichen auf die
- imaginäre Ebene fallende Endlage versetzt wird, sodass der Druck innerhalb der Verpackung wieder auf den Begasungssolldruck ansteigt.

Der in einem jeweiligen Arbeitstakt zunächst im von Produkten freigebliebenen Packungsvolumen der Verpackung(en) erzeugte Begasungssolldruck wird unter Beibehaltung des Packungsvolumens durch das Ablassen einer erfassbaren Teilmenge des zuvor zugeführten Gases gezielt auf ein niedrigeres Druckniveau gesenkt, sodass bei dem anschließenden, vorzugsweise langsamen, Niederdrücken des Oberfolienmaterials ein Wiederanstieg auf den Begasungssolldruck möglich ist, wenn das Oberfolienmaterial die zur Fertigstellung der Verpackung vorgesehene Endlage erreicht, d.h. das Packungsvolumen um das imaginäre Teilvolumen reduziert wird.

Das Befüllen des Packungsvolumens auf den Begasungssolldruck sowie das gezielte Ablassen der Teilmenge des Gases zum Schaffen eines reduzierten Druckniveaus innerhalb des Packungsvolumens kann anhand eines mit dem Packungsvolumen verbundenen Drucksensors erfasst werden.

Kern der Erfindung ist es, pro Arbeitstakt das frei, d.h. abzüglich jeweiliger Produktvolumina, vorliegende Packungsvolumen einer oder mehrerer in der Siegelstation positionierten Verpackungen vorerst auf den Begasungssolldruck zu begasen und anschließend davon wieder eine nach physikalischen Grundlagen vorbestimmbare Teilmenge des eingangs zugeführten Gases aus dem imaginären Teilvolumen, um welches das Packungsvolumen später beim Niederdrücken des Oberfolienmaterials reduziert wird, abzulassen.

Dies hat zur Folge, dass sich bei der Erfindung entgegen eines Betriebs mit einem fix voreingestellten Begasungsoffsetdruck pro Arbeitstakt immer wieder aufs Neue ein dem tatsächlich frei vorliegenden Packungsvolumen angepasstes druckgeregeltes Begasen auf den Begasungssolldruck sowie ein daran anschließendes Wiederablassen einer Teilmenge des zugeführten Gases stattfinden kann, sodass die Packungsoptik fertig hergestellter Verpackungen, selbst bei ggf. variierenden Füllständen und/oder auch ggf. vorliegenden Leerverpackungen, zueinander nahezu gleich ausfällt.

Demzufolge wird bei der Erfindung die Gasmenge des Teilvolumens in den Auffangbehälter abgelassen, die ansonsten bei einem gemäß Figur 1 geschlossen vorliegenden Packungsvolumen komprimiert werden würde.

Bei der Erfindung bildet die imaginäre Ebene gleichzeitig eine imaginäre Systemgrenze als Referenz dafür, dass die nach dem Befüllen oberhalb der Systemgrenze, innerhalb des imaginären und berechenbaren Teilvolumens enthaltene Gasmenge abzulassen ist, wodurch als Zwischenschritt der Druck innerhalb des Packungsvolumens sinkt. Die anschließende Volumenreduzierung durch das Absenken des Oberfolienmaterials auf die Systemgrenze führt dann zur Wiederherstellung einer Gasatmosphäre auf Begasungssolldruckniveau, sodass im Anschluss daran versiegelt werden kann.

In anderen Worten wird gemäß der Erfindung automatisch ein den jeweiligen Füllgraden angepasstes Befüllen der jeweiligen Verpackungen auf Begasungssolldruck dadurch fingiert, dass, insbesondere bei sich pro Arbeitstakt variierenden Füllgraden, die Gasmenge innerhalb des imaginären Teilvolumens, welches noch zu Beginn des Verfahrens als Hilfsmittel für die Gasverteilung zwischen den jeweiligen Verpackungen benötigt wird, nach dem Begasungsvorgang an das Auffangvolumen abgeführt wird.

Anhand physikalischer Grundlagen nach *Boyle-Mariott* kann die Menge des Gases, die innerhalb des imaginären, berechenbaren Teilvolumens auf Begasungssolldruck enthalten ist, mengenmäßig kontrolliert in das seinerseits einen festlegbaren Ausgangsdruck aufweisende bekannte Auffangvolumen abgelassen werden.

Vorzugsweise wird die über die Leitung abgelassene Teilmenge des in das Packungsvolumen eingefüllten Gases in ein zumindest teilweise von einem Werkzeugoberteil der Siegelstation und/oder dem oberen Verpackungsmaterial eingeschlossenes Auffangvolumen geleitet. Gemäß dieser Variante wird das Auffangvolumen direkt im Werkzeugoberteil der Siegelstation, sprich darin integriert bereitgestellt, was zu einer vorteilhaften kompakten Bauweise der Siegelstation für das erfindungsgemäße Verfahren führt. Hinzu kommt, dass sich anhand bekannter Geometrien des Aufbaus des Werkzeugoberteils das Auffangvolumen sowie das imaginäre Teilvolumen einfach berechnen lassen, wodurch sich das Ablassen der Teilmenge des Gases in das Auffangvolumen technisch problemlos durchführen lässt.

Eine alternative Variante der Erfindung sieht vor, dass die über die Leitung abgelassene Teilmenge des in das Packungsvolumen eingefüllten Gases in einen das Auffangvolumen bildenden separaten Auffangbehälter geleitet wird. Damit dient der Auffangbehälter als separates Referenzvolumen, wodurch ggf. ein Formatwechsel sowie ein eventuell damit verbundener Werkzeugwechsel besonders einfach ohne Beeinflussung des Maschinenprogramms durchgeführt werden können.

Vorteilhaft ist es, wenn anhand der abgelassenen Teilmenge des Gases ein Solldruck für das Auffangvolumen bestimmt wird, bis zu dessen Erreichen die Leitung geöffnet bleibt. Vorzugsweise wird unabhängig von der Ausführungsform des Auffangvolumens der im Auffangvolumen herrschende Druck mittels eines damit verbundenen Drucksensors erfasst. Damit ließe sich der Ablassvorgang präzise steuern und ließe sich besser getimt in weitere Verfahrensschritte integrieren. Eine voreingestellte, ggf. in "Totzeiten" resultierende Zeitfixierung zum Ablassen der Teilmenge des Gases ist dann nicht nötig. Eine am Auffangvolumen solldruckbasierte Prozesssteuerung des Ablassvorganges ist mittels einfacher, ggf. ohnehin an der Maschine vorhandenen Steuerungs- und Regelungstechnik sehr präzise durchführbar und führt wegen der damit einhergehenden Totzeitminimierung zu einer Optimierung des gesamten Herstellungsprozesses.

Vorzugsweise bleibt der innerhalb des Auffangvolumens durch das dorthin hineingeleitete Gas erzeugte Druck während des gesamten Ablassvorganges niedriger als der innerhalb des Packungsvolumens auf die dort verbleibende Restmenge des Gases anliegende Druck, damit das Packungsvolumen selbst nach dem Ablassvorgang stabil aufrechterhalten bleibt. Dies sorgt für eine hohe Prozessstabilität, insbesondere eine hohe Prozessherstellungsqualität.

Eine vorteilhafte Ausführungsform sieht vor, dass das obere Verpackungsmaterial mittels eines Belüftungsvorgangs und/oder mittels mindestens einer eine Hubbewegung ausführenden Vorrichtung in die Endlage versetzt wird. Idealerweise wird ein solcher Vorgang derart gesteuert, dass das obere Verpackungsmaterial derart langsam in die Endlage versetzt wird, dass sich die innerhalb des Packungsvolumens nach dem Ablassvorgang verbliebene Restmenge des eingefüllten Gases über sämtliche innerhalb der Siegelstation positionierten Verpackungen verteilen kann. Damit können die jeweiligen Verpackungen zueinander optisch gleich hergestellt werden.

Vorzugsweise wird das obere Verpackungsmaterial in der Endlage entlang eines Randbereichs mit dem unteren Verpackungsmaterial versiegelt, sodass die fertiggestellten Verpackungen luftdicht eine gewünschte Atmosphäre einschließen.

Eine vorteilhafte Variante sieht vor, dass das Packungsvolumen vor dem Befüllen mit Gas evakuiert wird. Dadurch lässt sich durch die nachfolgenden Verfahrensschritte sehr genau eine gewünschte Atmosphäre innerhalb der jeweiligen Verpackungen herstellen.

Möglich ist, dass gemäß dem erfinderischen Prinzip anhand eines Testlaufs das imaginäre Teilvolumen und/oder das Auffangvolumen, insbesondere deren Verhältnis zueinander, bestimmt werden. Zu diesem Zwecke könnte beispielsweise das untere Verpackungsmaterial plan, d.h. nicht ausgeformt, der Siegelstation zugeführt und mit dem oberen Verpackungsmaterial zusammengespannt werden. Beim Begasen würde dann nur ein dem imaginären Teilvolumen entsprechender Raum mit einer Gasmenge auf Begasungssolldruck befüllt werden. Wird dann die Leitung solange geöffnet, bis sich zwischen dem in der Siegelstation eingespannten Teilvolumen und dem Auffangvolumen der Druck ausgleicht, so lässt sich über den erfassten ausgeglichenen Druck unter Vorkenntnis des Gesamtvolumens (bestehend aus dem Auffangvolumen und dem Teilvolumen) deren Volumenverhältnis bestimmen. Folglich ergeben sich auch deren jeweilige Volumina.

Das erfindungsgemäße Verfahren kann bei der Herstellung von optisch zueinander vergleichbaren Verpackungen mit einem vorbestimmten annähernd gleichbleibenden jeweiligen Füllgrad zur präzisen und einfachen automatisierten Bestimmung eines Offsetdrucks eingesetzt werden, wobei der Offsetdruck aus einer Differenz zwischen dem Begasungsdruck und dem sich nach dem Ablassen der Teilmenge des Gases aus dem imaginären Teilvolumen noch innerhalb des Packungsvolumens vorliegenden Druck bestimmt wird, sodass bei anschließenden Maschinentakten das Packungsvolumen lediglich mit Gas bis zum Erreichen des Drucks befüllt wird, der sich aus dem Begasungssolldruck abzüglich des bestimmten Offsetdrucks ergibt. Sofern also die herzustellenden Verpackungen als Maßgabe für die Offsetfunktion zueinander den gleichen Füllgrad aufweisen, könnte das erfindungsgemäße Verfahren zumindest zu Beginn des Herstellungsprozesses vorteilhaft zur Bestimmung des Offsetdrucks eingesetzt werden, während im Anschluss daran für diese Produktcharge auf den Ablassvorgang verzichtet wird.

Dieser Vorgang könnte während der Herstellung auch intervallweise zum Zwecke einer Offsetdruckaktualisierung wiederholt durchgeführt werden, wodurch sich die Herstellungsqualität eventuell weiter verbessern lässt.

Zum Durchführen der Erfindung eignet sich eine Siegelstation einer Verpackungsmaschine, die insbesondere in Form einer Tiefziehverpackungsmaschine vorliegt, wobei die Siegelstation eine Leitung aufweist, die ein zwischen einem unteren und einem oberen Verpackungsmaterial eingeschlossenes Packungsvolumen mindestens einer innerhalb der Siegelstation positionierten Verpackung mit einem Auffangvolumen verbindet, wobei die Leitung zum Ablassen einer vorbestimmten Teilmenge eines zuvor in das Packungsvolumen eingefüllten Gases in das Auffangvolumen bestimmt ist.

Bei der Erfindung wird zunächst das gesamte Packungsvolumen mit einem für eine gewünschte Atmosphäre vorgesehenen Befüllungsgas auf einen Solldruck befüllt, der auch später bei den fertig hergestellten, allerdings hinsichtlich des gesamten Packungsvolumens volumenmäßig reduzierten Verpackungen eingeschlossen sein soll. Das zunächst befüllte Packungsvolumen besteht aus einem ersten Teilvolumen, welches durch die von den eingelegten Produkten frei gelassenen Räume im unteren vorgeformten Verpackungsmaterial gebildet ist, und einem zweiten, sich oberhalb des ersten Teilvolumens und vom oberen Verpackungsmaterial eingeschlossenen zum Zwecke der gleichmäßigen Gasverteilung ausgebildeten Teilvolumen. Die im zweiten Teilvolumen enthaltene Gasmenge wird erfindungsgemäß über die Leitung an das Auffangvolumen abgeführt, sodass zwischenzeitlich der im aufrechterhaltenen Packungsvolumen herrschende Druck abnimmt, aber anschließend durch eine Reduzierung des Packungsvolumens um das für die Gasverteilung ausgelegte zweite Teilvolumen auf die gewünschte Verpackungsabmessung wieder auf den ursprünglich erzeugten Solldruck ansteigt.

Mittels einer solchen Siegelstation können Verpackungen mit einer zueinander zumindest im Wesentlichen ähnlichen Packungsoptik bei ggf. variierenden Füllgraden hergestellt werden. Ferner eignet sich die Siegelstation für das Durchführen eines Testlaufs der weiter oben beschriebenen Art.

Das aktuell im Packungsvolumen herrschende Druckniveau kann zum Zwecke der Gaszufuhr- und/oder Gasabfuhrsteuerung in das Auffangvolumen mittels eines mit dem Packungsvolumen verbundenen Drucksensors erfasst werden.

Vorzugsweise ist die Leitung mit einem Ventil, insbesondere einem 2/2-Ventil, versehen, welches zur Begrenzung der an das Auffangvolumen abzulassenden vorbestimmten Teilmenge des Gases verschließbar ist. Das Ventil kann anhand einer Druckwerterfassung im Auffangvolumen prozessgesteuert geschalten sein, sodass es zu einer präzisen Abfuhr der Teilmenge des Gases kommt. Hierfür kann ein Drucksensor an einen zum Auffangvolumen führenden Abschnitt der Leitung angeschlossen sein.

Eine Variante sieht vor, dass mittels des Ventils ein Volumenstrom steuerbar ist. Damit ist es möglich, insbesondere den Ablassvorgang der Teilmenge des Gases mit einer hohen Prozessstabilität zu steuern.

Vorzugsweise ist mindestens ein Abschnitt der Leitung ferner zum Evakuieren und/oder Begasen des Packungsvolumens vorgesehen. Die Leitung erfüllt dabei eine Mehrfachfunktion und kann in kompakter Weise an der Siegelstation, ggf. anhand bereits bestehender Leitungssysteme, integriert werden.

Eine besonders kompakte Bauart liegt dann vor, wenn das Auffangvolumen innerhalb eines Werkzeugoberteils der Siegelstation gebildet ist. Alternativ ist das Auffangvolumen von einem separaten Auffangbehälter der Siegelstation gebildet.

Der Stand der Technik sowie Ausführungsformen der Erfindung werden anhand der folgenden Figuren genauer erläutert. Es zeigen:
- Fig. 1: eine schematische Bauweise einer bekannten Siegelstation ohne Gasablassfunktion,
- Fig. 2: eine Verpackungsmaschine, die in Form einer Tiefziehverpackungsmaschine ausgebildet ist und eine Siegelstation mit Gasablassfunktion gemäß der Erfindung aufweist,
- Fig. 3: eine schematische Darstellung einer für die Erfindung einsetzbaren Siegelstation mit einem im Werkzeugoberteil integriert ausgebildeten Auffangvolumen,
- Fig. 4: eine schematische Darstellung der Siegelstation mit einem durch einen separaten Auffangbehälter ausgebildeten Auffangvolumen und
- Fig. 5: das erfindungsgemäße Prinzip in schematischer Darstellung.

Figur 1 zeigt in schematischer Darstellung eine Siegelstation 3' gemäß dem Stand der Technik.

Die Siegelstation 3' verfügt über ein Werkzeugoberteil 20' sowie ein mittels einer Hubbewegung an das Werkzeugoberteil 20' heranführbares Werkzeugunterteil 21', das zur Aufnahme vorgeformter Verpackungsmulden 14' ausgebildet ist. In den in Figur 1 gezeigten Verpackungsmulden 14' sind Produkte 16' mit unterschiedlichen Füllgraden 22' aufgenommen.

Innerhalb der Siegelstation 3' schließen die Verpackungsmulden 14' zusammen mit einer Oberfolie 10' ein luftdichtes Packungsvolumen P' ein, welches aus einem Teilvolumen V1' und einem Teilvolumen V2' besteht. Das Teilvolumen V1' setzt sich aus der Summe der jeweiligen durch die Verpackungsmulden 14' geschaffenen und von den Produkten 16' freigelassenen Packungsmuldenvolumina zusammen. Das Teilvolumen V2' bildet ein imaginäres Teilvolumen, welches zwischen der Oberfolie 10' und einer imaginären, gestrichelt dargestellten Ebene E' eingeschlossen ist. Anhand des Teilvolumens V2' wird oberhalb der beiden Verpackungsmulden 14' ein Verbindungsspalt S' gebildet, der insbesondere beim Befüllungsvorgang eine Verteilung des Gases innerhalb des Packungsvolumens V' gestattet. Gemäß Figur 1 ist innerhalb des Werkzeugoberteils 20' eine Siegeleinheit 25' für einen Siegelvorgang positioniert, die dazu ausgebildet ist, mittels einer Hubbewegung H' die Oberfolie 10' für einen Siegelprozess in Richtung zu den darunter positionierten Verpackungsmulden 14' zu bewegen.

Bei der in Figur 1 gezeigten Ausführung wird zunächst das Packungsvolumen P', bestehend aus der Summe der jeweiligen Teilvolumina V1' und V2', auf einen Begasungssolldruck pₛₒₗₗ mit einem Gas zur Schaffung einer gewünschten Atmosphäre befüllt. Durch die anschließende Hubbewegung H' der Siegeleinheit 25' wir die im Teilvolumen V2' enthaltene Gasmenge in das innerhalb der Verpackungsmulden 14' von den Produkten 16' freigelassene Teilvolumen V1' gedrückt. Da die jeweiligen Füllgrade 22' der Verpackungsmulden 14' unterschiedlich sind, ergibt sich auch innerhalb der fertiggestellten Verpackungen V' ein unterschiedlicher Enddruck. Dies führt dazu, dass die Verpackungen V' nicht mit einer zueinander zumindest im Wesentlichen ähnlichen Packungsoptik herstellbar sind.

Figur 2 zeigt in schematischer Ansicht eine Verpackungsmaschine 1, die in Form einer Tiefziehverpackungsmaschine T ausgeführt ist. Die Verpackungsmaschine 1 besitzt eine Formstation 2, eine Siegelstation 3, eine Querschneideeinrichtung 4 sowie eine Längsschneideeinrichtung 5. Diese sind in dieser Reihenfolge in einer Arbeitsrichtung R an einem Maschinengestell 6 angeordnet.

Am Maschinengestell 6 der Verpackungsmaschine 1 ist eingangsseitig eine Zuführrolle 7 angeordnet, von der eine Unterfolie U als unteres Verpackungsmaterial 8 abgezogen wird. Die Unterfolie U wird mittels einer nicht gezeigten Vorschubeinrichtung in die Formstation 2 transportiert. Mittels eines dort stattfindenden Tiefziehvorgangs werden mittels der Formstation 2 Verpackungsmulden 14 in die Unterfolie U geformt. Anschließend werden die Verpackungsmulden 14 zu einer Einlegestrecke 15 weitertransportiert, wo sie manuell oder automatisiert mit einem Produkt 16 befüllt werden können. Im Anschluss an die Einlegestrecke 15 werden die mit den Produkten 16 befüllten Verpackungsmulden 14 zu der Siegelstation 3 weitertransportiert. Mittels der Siegelstation 3 können die Verpackungsmulden 14 mit einer Oberfolie O, die ein oberes Verpackungsmaterial 10 bildet, versiegelt werden, sodass durch das Ansiegeln der Oberfolie O auf die Verpackungsmulden 14 verschlossene Verpackungen V hergestellt werden, die mit der Querschneideeinrichtung 4 und der Längsschneideeinrichtung 5 vereinzelt und mittels einer Abführeinrichtung 13 abtransportiert werden können.

Figur 3 zeigt schematisch eine Siegelstation 3, wie sie an der in Figur 2 gezeigten Verpackungsmaschine 1 zum Einsatz kommen kann.

Die Siegelstation 3 umfasst ein Werkzeugoberteil 20 sowie ein Werkzeugunterteil 21, die eine Siegelkammer 23 einschließen. Figur 3 zeigt weiter, dass im Werkzeugunterteil 21 zwei Verpackungsmulden 14 mit jeweiligen Produkten 16 aufgenommen sind, wobei sich jeweilige Füllgrade 22 der Verpackungsmulden 14 unterscheiden.

Die innerhalb der Siegelstation 3 aufgenommenen Verpackungsmulden 14 schließen zusammen mit der darüber angeordneten Oberfolie O ein Packungsvolumen V ein. Das Packungsvolumen V wird mittels einer imaginären, gestrichelt dargestellten Ebene E durchquert, wodurch es in ein Teilvolumen V1 und ein Teilvolumen V2 unterteilt wird. Die in Bildebene betrachtet rechts mit einem geringeren Füllgrad 22 vorliegende Verpackungsmulde 14 bildet einen größeren Anteil des Packungsvolumens P als die andere mit höherem Füllgrad 22 befüllte Verpackungsmulde 14. Gemäß Figur 3 ist das von der Oberfolie O und der imaginären Ebene E eingeschlossene Teilvolumen V2 über eine Leitung 26 mit einem im Werkzeugoberteil 20 integrierten Auffangvolumen V3, welches zwischen dem Werkzeugoberteil 20 und der Oberfolie O eingeschlossen ist, verbunden.

Gemäß Figur 3 wird das Packungsvolumen P über einen Abschnitt 26a der Leitung 26 mit einem Gas G zur Schaffung einer gewünschten Atmosphäre auf einen Begasungssolldruck pₛₒₗₗ befüllt. Für den Befüllvorgang weist der Abschnitt 26a ein anhand eines Drucksensors 38a steuerbares Einlassventil 37a auf. Der Drucksensor 38a ist zum Erfassen des Druckniveaus innerhalb des Packungsvolumens P ausgebildet.

Im Anschluss daran wird eine innerhalb des Teilvolumens V2 enthaltene Teilmenge TM (siehe Figur 5) des auf Begasungssolldruck pₛₒₗₗ gebrachten Gases G wieder dem Packungsvolumen P über die Leitung 26 entnommen. Dabei wird das Gas G über Abschnitte 26a, 26b, 26c der Leitung 26 in das Auffangvolumen V3 hineingeleitet. Die Teilmenge TM des abgelassenen Gases G entspricht der Masse des Gases, welche im Teilvolumen V2 enthalten ist. Für den Ablassvorgang weist der Abschnitt 26b ein anhand eines weiteren Drucksensors 48a steuerbares (Ablass-)Ventil 27 auf. Der Drucksensor 48a ist zum Erfassen des Druckniveaus innerhalb des Auffangvolumens V3 ausgebildet.

Der Abschnitt 26c liegt gleichzeitig als Belüftungsleitung vor, der ein Belüftungsventil 47a aufweist.

Durch das Ablassen der Teilmenge TM reduziert sich die während des vorangestellten Befüllungsvorgangs ursprünglich eingelassene Gasmenge auf eine später im Zusammenhang mit Figur 5 gezeigte, im Packungsvolumen P verbleibende Restmenge RM des Gases G, wobei der eingangs herrschende Begasungssolldruck pₛₒₗₗ auf ein niedrigeres Druckniveau p_{red} abnimmt.

Nachdem die abgelassene Teilmenge TM des Gases G vom Auffangvolumen V3 aufgenommen ist, wird das Packungsvolumen P, d.h. das Ventil 27 der Ablassleitung 26 verschlossen und die Oberfolie O in Richtung zu den darunter positionierten Verpackungsmulden 14 mittels der Siegeleinheit 25 gedrückt. Dabei wird die Oberfolie O in eine entsprechend der imaginären Ebene E positionierte Endlage L gebracht, in welcher die Oberfolie O auf die Verpackungsmulden 14 gesiegelt wird.

Durch das Absenken der Oberfolie O wird das im Teilvolumen V2 enthaltene Gas G in das Teilvolumen V1 gedrückt. Dadurch steigt der sich während des Ablassvorganges innerhalb des Packungsvolumens P eingestellte reduzierte Druck p_{red} wieder auf den Begasungssolldruck pₛₒₗₗ an.

Das Absenken der Oberfolie O kann mittels der Siegeleinheit 25, insbesondere einer daran absenkbar plattenförmig ausgebildeten Vorrichtung 28, und/oder mittels eines Belüftungsvorganges derart langsam gesteuert werden, dass sich die innerhalb des Packungsvolumens P enthaltene verbliebene Restmenge RM langsam über die jeweiligen Verpackungen V verteilt. Die Vorrichtung 28 ist als Produktschutzplatte ausgebildet und dazu konfiguriert, zu verhindern, dass während des Siegelvorgangs ein unerwünschter Wärmeeintrag auf die innerhalb der Verpackungsmulden 14 aufgenommenen Produkte 16 stattfindet.

Figur 4 zeigt die Siegelstation 3 gemäß Figur 3, wobei als Auffangvolumen V3 ein separater Auffangbehälter 30 eingesetzt wird. Außerdem ist mit er Siegelkammer 23 eine separate Belüftungsleitung 26d verbunden, die ein Belüftungsventil 47b aufweist.

In den Figuren 3 und 4 umfasst die Leitung 26 in ihrem Abschnitt 26b jeweils das Ventil 27, welches für den Ablassvorgang geöffnet wird, damit vom Packungsvolumen P die Teilmenge TM des Gases G in das Auffangvolumen V3 strömen kann. Sofern mittels des Abschnitts 26a das Befüllen des Packungsvolumens P oder mittels des Abschnitts 26c das Belüften der Siegelkammer 23 stattfindet, bleibt das Ventil 27 geschlossen. Außerdem bleibt das Ventil 27 geschlossen, wenn dem Befüllvorgang vorangestellt ein Evakuierungsvorgang des Packungsvolumens P stattfindet. Der Ablassvorgang über das Ventil 27 kann gemäß Figur 4 mittels eines mit dem Auffangvolumen V3 verbundenen Drucksensors 48b gesteuert werden. Der Befüllungsvorgang läuft über ein Einlassventil 37b ab, welches mittels eines mit dem Packungsvolumen P verbunden Drucksensor 38b druckgesteuert wird.

Zum Weitertransport versiegelter Verpackungen V aus der Siegelstation 3 heraus wird das Werkzeugoberteil 20 über den Abschnitt 26c der Figur 3 oder über die separate Belüftungsleitung 26d der Figur 4 belüftet (d.h. Schaffen eines Druckausgleichs zum Atmosphärendruck der Umgebung). Figur 5 zeigt das Prinzip des erfindungsgemäßen Vorgangs.

In einem ersten Verfahrensschritt wird das Packungsvolumen P mit dem gewünschten Gas G auf den Begasungssolldruck pₛₒₗₗ befüllt. Es befindet sich dann eine vorbestimmte, dem Begasungssolldruck pₛₒₗₗ entsprechende Gasmenge GM im Packungsvolumen P.

Im zweiten und dritten Verfahrensschritt wird die innerhalb des imaginären Teilvolumens V2 enthaltene Gasmenge (Teilmenge TM), die oberhalb der als Systemgrenze eingezogenen, imaginären Ebene E vorhanden ist, über die in den Figuren 3 und 4 gezeigte Leitung 26 abgelassen.

Demzufolge verteilt sich gemäß dem vierten Verfahrensschritt die noch innerhalb des Packungsvolumens P zurückgebliebene Restmenge RM des Gases G auf das gesamte Packungsvolumen P, sodass ein reduziertes Druckniveau p_{red} innerhalb des aufrechterhaltenen Packungsvolumens P anliegt.

Schließlich wird im fünften Verfahrensschritt das Packungsvolumen P um das imaginäre Teilvolumen V2 reduziert, indem das das obere Verpackungsmaterial in die auf die imaginäre Ebene E fallende Endlage L niedergedrückt wird. Es liegt nun wieder der Begasungssolldruck pₛₒₗₗ innerhalb des für fertiggestellte Verpackungen V vorgesehenen Teilvolumens V1 vor. Gemäß diesem Prozess lassen sich unabhängig vom Füllgrad Verpackungen mit einer zueinander zumindest im Wesentlichen ähnlichen Packungsoptik herstellen.

Als Grundlage für das erfindungsgemäße Verfahren wird angenommen, dass die Summe des imaginären Teilvolumens V2 mit dem Auffangvolumen V3 geometrisch bekannt ist.

Mittels eines anhand der Siegelstation 3 ausführbaren Testlaufs kann das Verhältnis des Teilvolumens V2 und des Auffangvolumens V3 ermittelt werden. Der Testlauf könnte beispielsweise derart ausgeführt werden, dass die für die Verpackungsmulden 14 verwendete Unterfolie U nicht ausgeformt in die Siegelstation 3 eingeführt und darin zusammen mit der Oberfolie O fixiert wird. Beim Begasen wird folglich nur das Teilvolumen V2 auf den Begasungssolldruck pₛₒₗₗ begast. Wird dann die Leitung 26 geöffnet und bis zu einer Druckgleichheit zwischen dem Teilvolumen V2 und dem Auffangvolumen V3 offengelassen, so kann über den sich einstellenden Druck das Verhältnis des Teilvolumens V2 zum Auffangvolumen V3 berechnet werden. Über das Gesamtvolumen, bestehend aus dem Teilvolumen V2 und dem Auffangvolumen V3, lassen sich dann die jeweiligen Volumina des Teilvolumens V2 und des Auffangvolumens V3 direkt berechnen.

Das Teilvolumen V2 könnte alternativ dazu auch über einen durchgeführten Hub der Siegeleinheit 25 näherungsweise geschätzt werden. Weiter alternativ könnten die jeweiligen Volumina V2 und V3 auch über eindeutig bekannte Referenzvolumina bei der Inbetriebnahme der Maschine berechnet werden. Die im Zusammenhang mit dem erfindungsgemäßen Prinzip eingesetzten Volumina, sprich das Teilvolumen V2 sowie das Auffangvolumen V3 können zweckmäßigerweise in einer Werkzeugdatenbank der Verpackungsmaschine 1 hinterlegt werden und dienen während des Verpackungsprozesses als Rechengrößen.

Sofern mit gleichbleibendem Füllgrad der zu verschließenden Verpackungen V gerechnet wird, beispielsweise weil in den jeweiligen Verpackungsmulden 14 immer dieselbe Schnittmenge eines gewählten Produkts 16, beispielsweise geschnittener Wurst oder geschnittenen Käses, vorliegt, kann das erfindungsgemäße Prinzip zur automatisierten Generierung eines Offsetdrucks herangezogen werden.

Um die Richtigkeit des Offsetdrucks zu überprüfen könnte vorgesehen sein, dass dieser während einer Produktcharge mehrmals wiederholt mittels des erfindungsgemäßen Prinzips errechnet wird.

Die Erfindung könnte genauso gut an einer Siegelstation durchgeführt werden, die Teil einer nicht als Tiefziehverpackungsmaschine ausgebildeten Verpackungsmaschine vorliegt, beispielsweise einer Schalenverschließmaschine mit Zuführung bereits vorgefertigter Verpackungsmulden.

## Patentansprüche

1. Verfahren zum Betreiben einer Siegelstation (3) einer Verpackungsmaschine (1) zum Herstellen von Verpackungen (V) mit einer zueinander zumindest im Wesentlichen ähnlichen Packungsoptik bei gegebenenfalls variierenden Füllgraden (22), umfassend die folgenden Schritte:
• Befüllen eines zwischen einem unteren und einem oberen Verpackungsmaterial (8, 10) eingeschlossenen Packungsvolumens (P) mindestens einer innerhalb der Siegelstation (3) positionierten Verpackung (V) mit einem zur Schaffung einer gewünschten Atmosphäre bestimmten Gas (G) auf einen für eine fertige Verpackung (V) vorbestimmten Begasungssolldruck (pₛₒₗₗ),
• Ablassen einer Teilmenge (TM) des in das Packungsvolumen (P) eingefüllten Gases (G) aus dem Packungsvolumen (P) über eine daran angeschlossene Leitung (26) in ein damit verbundenes Auffangvolumen (V3) unter Beibehaltung des durch das vorangehende Befüllen erzeugten Packungsvolumens (P), sodass sich innerhalb des Packungsvolumens (P) für die verbleibende Restmenge (RM) des eingefüllten Gases (G) ein relativ zum Begasungssolldruck reduzierter Druck (p_{red}) einstellt,
wobei die abgelassene Teilmenge (TM) des Gases (G) im Wesentlichen der Masse des innerhalb eines imaginären Teilvolumens (V2) des Packungsvolumens (P) aufgenommen Gases (G) entspricht, welches imaginäre Teilvolumen (V2) von einer imaginären, das Packungsvolumen (P) durchquerenden, mindestens einen Teil eines Randes (40) des unteren Verpackungsmaterials (8) einnehmenden Ebene (E) und dem oberen Verpackungsmaterial (10) eingeschlossen wird, und
• Reduzieren des bis dahin aufrechterhaltenen Packungsvolumens (P) um das imaginäre Teilvolumen (V2), indem das obere Verpackungsmaterial (10) in eine im Wesentlichen auf die imaginäre Ebene (E) fallende Endlage (L) versetzt wird, sodass der Druck (p_{red}) innerhalb der Verpackung wieder auf den Begasungssolldruck (pₛₒₗₗ) ansteigt.

2. Verfahren nach Anspruch 1, **dadurch gekennzeichnet, dass** die über die Leitung (26) abgelassene Teilmenge (TM) des in das Packungsvolumen (P) eingefüllten Gases (G) in ein zumindest teilweise von einem Werkzeugoberteil (20) der Siegelstation (3) und/oder dem oberen Verpackungsmaterial (10) eingeschlossenes Auffangvolumen (V3) geleitet wird.

3. Verfahren nach Anspruch 1, **dadurch gekennzeichnet, dass** die über die Leitung (26) abgelassene Teilmenge (TM) des in das Packungsvolumen (P) eingefüllten Gases (G) in einen das Auffangvolumen (V3) bestimmenden separaten Auffangbehälter (30) geleitet wird.

4. Verfahren nach einem der vorigen Ansprüche, **dadurch gekennzeichnet, dass** anhand der abgelassenen Teilmenge (TM) des Gases (G) ein Solldruck für das Auffangvolumen (V3) bestimmt wird, bis zu dessen Erreichen die Leitung (26) geöffnet bleibt.

5. Verfahren nach einem der vorigen Ansprüche, **dadurch gekennzeichnet, dass** der innerhalb des Auffangvolumens (V3) durch das dorthin hineingeleitete Gas (G) erzeugte Druck während des gesamten Ablassvorganges niedriger bleibt als der innerhalb des Packungsvolumens (P) auf die dort verbleibende Restmenge (RM) des Gases (G) anliegende Druck, um das Packungsvolumen (P) während des Ablassvorganges aufrechtzuerhalten.

6. Verfahren nach einem der vorigen Ansprüche, **dadurch gekennzeichnet, dass** das obere Verpackungsmaterial (10) mittels eines Belüftungsvorgangs und/oder mittels mindestens einer eine Hubbewegung ausführenden Vorrichtung (28) in die Endlage (L) versetzt wird.

7. Verfahren nach einem der vorigen Ansprüche, **dadurch gekennzeichnet, dass** das obere Verpackungsmaterial (10) in der Endlage (L) mit dem unteren Verpackungsmaterial (8) versiegelt wird.

8. Verfahren nach einem der vorigen Ansprüche, **dadurch gekennzeichnet, dass** das Packungsvolumen (P) vor dem Befüllen mit Gas (G) evakuiert wird.

9. Verfahren nach einem der vorigen Ansprüche, **dadurch gekennzeichnet, dass** mittels eines Testlaufs das imaginäre Teilvolumen (V2) und/oder das Auffangvolumen (V3) bestimmt werden.

10. Verfahren nach einem der vorigen Ansprüche, **dadurch gekennzeichnet, dass** das Verfahren bei der Herstellung von Verpackungen (V) mit einem vorbestimmten annähernd gleichbleibenden Füllgrad (22) zur Bestimmung eines Offsetdrucks eingesetzt wird, der aus einer Differenz zwischen dem Begasungssolldruck (pₛₒₗₗ) und dem sich nach dem Ablassen der Teilmenge (TM) des Gases (G) aus dem imaginären Teilvolumen (V2) noch innerhalb des Packungsvolumens (P) vorliegenden Druck (p_{red}) bestimmt wird, sodass bei anschließenden Maschinentakten das Packungsvolumen (P) lediglich mit Gas (G) bis zum Erreichen des Drucks (p_{red}) befüllt wird, der sich aus dem Begasungssolldruck (pₛₒₗₗ) abzüglich des bestimmten Offsetdrucks ergibt.

## Claims

1. Method for operating a sealing station (3) of a packaging machine (1) for producing packages (V) with packaging optics being at least essentially similar to one another at possibly varying filling degrees (22), the method comprising the following steps:
• filling a packaging volume (P), enclosed between a lower and an upper packaging material (8, 10), of at least one package (V) positioned inside the sealing station (3), with a gas (G) intended for creating a desired atmosphere, to a preset gassing target pressure (pₛₒₗₗ) for a finished package (V),
• discharging a partial quantity (TM) of the gas (G) introduced into the packaging volume (P) from the packaging volume (P) via a line (26) connected thereto into a collection volume (V3) linked thereto while retaining the packaging volume (P) generated by the preceding filling so that inside the packaging volume (P), a pressure reduced (p_{red}) relative to the gassing target pressure occurs for the remaining residual quantity (RM) of the filled gas (G),
wherein the discharged partial quantity (TM) of the gas (G) substantially corresponds to the mass of the gas received within an imaginary partial volume (V2) of the packaging volume (P), which imaginary partial volume (V2) is enclosed by an imaginary plane (E), which crosses the packaging volume (P) and which occupies at least a part of an edge (40) of the lower packaging material (8) and the upper packaging material (10), and
• reducing the packaging volume (P) maintained until then by the imaginary partial volume (V2) while moving the upper packaging material (10) to an end position (L) essentially falling to the imaginary plane (E) so that the pressure (p_{red}) inside the package increases again to the gassing target pressure (pₛₒₗₗ).

2. Method according to claim 1, **characterized in that** the partial quantity (TM) of the gas (G) filled into the packaging volume (P) discharged via the line (26) is conducted into a collection volume (V3) at least partially enclosed by a tool upper part (20) of the sealing station (3) and/or the upper packaging material (10).

3. Method according to claim 1, **characterized in that** the partial quantity (TM) of the gas (G) filled into the packaging volume (P) discharged via the line (26) is conducted into a separate collection container (30) which determines the collection volume (V3).

4. Method according to one of the preceding claims, **characterized in that** a target pressure for the collection volume (V3) is determined by means of the discharged partial quantity (TM) of the gas (G), up to which point the line (26) remains open.

5. Method according to one of the preceding claims, **characterized in that** the pressure generated within the collection volume (V3) by the gas (G) introduced therein remains lower than the pressure applied within the packaging volume (P) to the residual quantity (RM) of the gas (G) remaining therein during the entire discharge process in order to maintain the packaging volume (P) during the discharge process.

6. Method according to one of the preceding claims, **characterized in that** the upper packaging material (10) is moved into the end position (L) by means of an aeration process and/or by means of at least one device (28) executing a lifting movement.

7. Method according to one of the preceding claims, **characterized in that** the upper packaging material (10) is sealed in the end position (L) with the lower packaging material (8).

8. Method according to one of the preceding claims, **characterized in that** the packaging volume (P) is evacuated before filling with gas (G).

9. Method according to one of the preceding claims, **characterized in that** the imaginary partial volume (V2) and/or the collection volume (V3) are determined by means of a test run.

10. Method according to one of the preceding claims, **characterized in that** the method is used in the production of packages (V) having a predetermined filling degree (22) which remains approximately the same for determining an offset pressure, which is determined from a difference between the gassing target pressure (pₛₒₗₗ) and the pressure (p_{red}) which is still present within the packaging volume (P) after the partial quantity (TM) of the gas (G) has been discharged from the imaginary partial volume (V2) so that in subsequent machine cycles the packaging volume (P) is only filled with gas (G) until the pressure (p_{red}) which results from the gassing target pressure (pₛₒₗₗ) less the determined offset pressure is reached.

## Revendications

1. Procédé permettant de faire fonctionner un poste de scellage (3) d'une machine d'emballage (1) afin de produire des emballages (V) présentant un effet visuel d'emballage au moins essentiellement similaire les uns par rapport aux autres pour des degrés de remplissage (22) éventuellement différents, comprenant les étapes ci-dessous consistant à :
• remplir un volume d'emballage (P) enfermé entre des matériaux d'emballage inférieur et supérieur (8, 10) d'au moins un emballage (V) positionné à l'intérieur du poste de scellage (3) avec un gaz (G) destiné à créer une atmosphère souhaitée à pression de gazage cible (pₛₒₗₗ) prédéterminée pour un emballage fini (V),
• purger hors du volume d'emballage (P) une quantité partielle (TM) du gaz (G) introduit dans le volume d'emballage (P) par l'intermédiaire d'une conduite (26) raccordée audit volume d'emballage jusque dans un volume de collecte (V3) relié à ladite conduite tout en conservant le volume d'emballage (P) généré grâce au remplissage précédent, de sorte qu'une pression (p_{red}) réduite par rapport à la pression de gazage cible est établie à l'intérieur du volume d'emballage (P) pour la quantité restante (RM) du gaz (G) introduit,
dans lequel la quantité partielle (TM) purgée du gaz (G) correspond essentiellement à la masse du gaz (G) réceptionné à l'intérieur d'un volume partiel imaginaire (V2) du volume d'emballage (P), lequel volume partiel imaginaire (V2) est encadré par un plan imaginaire (E), traversant le volume d'emballage (P) et incluant au moins une partie d'un bord (40) du matériau d'emballage inférieur (8), et par le matériau d'emballage supérieur (10), et
• réduire le volume d'emballage (P) jusqu'alors préservé à concurrence du volume partiel imaginaire (V2) en déplaçant le matériau d'emballage supérieur (10) jusque dans une position finale (L) aboutissant essentiellement sur le plan imaginaire (E), de sorte que la pression (p_{red}) à l'intérieur de l'emballage augmente à nouveau jusqu'à la pression de gazage cible (pₛₒₗₗ).

2. Procédé selon la revendication 1, **caractérisé en ce que** la quantité partielle (TM), purgée par l'intermédiaire de la conduite (26), du gaz (G) introduit dans le volume d'emballage (P) est acheminée dans un volume de collecte (V3) au moins partiellement encadré par une partie supérieure d'outil (20) du poste de scellage (3) et/ou le matériau d'emballage supérieur (10).

3. Procédé selon la revendication 1, **caractérisé en ce que** la quantité partielle (TM), purgée par l'intermédiaire de la conduite (26), du gaz (G) introduit dans le volume d'emballage (P) est acheminée dans un récipient de collecte (30) séparé qui détermine le volume de collecte (V3).

4. Procédé selon l'une quelconque des revendications précédentes, **caractérisé en ce qu'**une pression cible, à laquelle la conduite (26) reste ouverte lorsqu'elle est atteinte, est déterminée pour le volume de collecte (V3) en se basant sur la quantité partielle (TM) purgée du gaz (G).

5. Procédé selon l'une quelconque des revendications précédentes, **caractérisé en ce que** la pression générée à l'intérieur du volume de collecte (V3) par le gaz (G) qui y a été acheminé reste inférieure, pendant toute l'opération de purge, à la pression appliquée à la quantité restante (RM) du gaz (G) demeurant à l'intérieur du volume d'emballage (P), afin de préserver le volume d'emballage (P) pendant l'opération de purge.

6. Procédé selon l'une quelconque des revendications précédentes, **caractérisé en ce que** le matériau d'emballage supérieur (10) est déplacé jusque dans la position finale (L) au moyen d'une opération de ventilation et/ou au moyen d'au moins un dispositif (28) mettant en œuvre un mouvement de levage.

7. Procédé selon l'une quelconque des revendications précédentes, **caractérisé en ce que** le matériau d'emballage supérieur (10) est scellé dans la position finale (L) avec le matériau d'emballage inférieur (8).

8. Procédé selon l'une quelconque des revendications précédentes, **caractérisé en ce que** le volume d'emballage (P) est mis sous vide avant le remplissage avec du gaz (G).

9. Procédé selon l'une quelconque des revendications précédentes, **caractérisé en ce que** le volume partiel imaginaire (V2) et/ou le volume de collecte (V3) est/sont déterminé(s) au moyen d'un essai.

10. Procédé selon l'une quelconque des revendications précédentes, **caractérisé en ce que** ledit procédé est utilisé pour la production d'emballages (V) avec un degré de remplissage (22) prédéterminé approximativement constant afin de déterminer une pression de décalage qui est déterminée à partir d'une différence entre la pression de gazage cible (pₛₒₗₗ) et la pression (p_{red}) encore présente à l'intérieur du volume d'emballage (P) après la purge de la quantité partielle (TM) du gaz (G) hors du volume partiel imaginaire (V2), de sorte que le volume d'emballage (P) n'est rempli avec du gaz (G), lors de cycles de machine ultérieurs, que jusqu'à ce que la pression (p_{red}) soit atteinte, laquelle pression résulte de la pression de gazage cible (pₛₒₗₗ) dont on retranche la pression de décalage déterminée.
